# EUROPÄISCHE PATENTANMELDUNG

(11) **EP 0 854 317 A2**
(43) Veröffentlichungstag der Anmeldung: **22.07.1998**
(21) Anmeldenummer: 98100232.2
(22) Anmeldetag: 08.01.1998
(51) Int. Cl.: F21V 7/12, F21V 7/14

(54) **Reflektor und Leuchte mit einem derartigen Reflektor**

(30) Priorität: 20.01.1997 DE 19701793
(71) Anmelder: Patent-Treuhand-Gesellschaft für elektrische Glühlampen mbH, 81543 München (DE)
(72) Erfinder: Hofman, Dieter, Dr., 86179 Augsburg (DE); Binder, Ulrich, 80798 München (DE); Hitzschke, Lothar, Dr., 81739 München (DE)

(57) **Zusammenfassung**

Die Kontur eines Reflektors (51) für eine zweischenkelige Lampe (52) ist aus vier Evolventenzweigen (21a-d) zusammengesetzt, wobei je zwei Zweige (21a, b) einem Schenkel (56) der Lampe zugeordnet sind. Der Scheitel S₁ zwischen den beiden zusammengehörigen Zweigen (21a, b) liegt zwischen den beiden Lampenschenkeln (54, 56).

## Beschreibung

### Technisches Gebiet

Die Erfindung geht aus von einem Reflektor gemäß dem Oberbegriff des Anspruchs 1. Es handelt sich dabei insbesondere um einen Reflektor für ausgedehnte Lichtquellen, insbesondere um langgestreckte Lichtquellen Wie mehrschenkelige oder ringförmige Leuchtstofflampen oder ähnlich geformte elektrodenlose, mikrowellenangeregte Lampen (siehe DE-OS 2 601 666). Unter dem Begriff Lichtquelle soll im folgenden auch eine Strahlungsquelle, die IR- oder UV-Strahlung emittiert, verstanden werden.

### Stand der Technik

Aus der DE-OS 27 55 253 ist bereits ein Rinnenreflektor für eine langgestreckte stabförmige Lichtquelle, insbesondere eine Leuchtstofflampe, bekannt, dessen Schnittkurve teilweise aus zwei aneinandergrenzenden Evolventen (s.u.) gebildet ist. Die beiden Evolventenzweige berühren entweder einander gar nicht und enden auf der Lichtquelle, und zwar bezogen auf die Lichtaustrittsöffnung hinter der Lichtquelle, oder sie berühren sich hinter der Lichtquelle (bezogen auf die Lichtaustrittsöffnung) in einem gewissen Abstand von der Lichtquelle. Dieser Schnittpunkt der beiden Evolventen soll im folgenden als Scheitel bezeichnet werden.

Aus der EP-A 442 246 ist ein ganz ähnlicher Reflektor für eine stabförmige Lichtquelle bekannt, dessen Schnittkurve zwei spiegelsymmetrische Evolventenzweige bilden, deren Scheitel ebenfalls hinter der Lichtquelle liegt und zwar exakt in der Normalen zur Lichtaustrittsöffnung. Die Evolventen gehen zur Lichtaustrittsöffnung hin in parabelförmige Zweige über.

Eine derartige Technik, wie sie für einschenkelige Lichtquellen geeignet ist, läßt sich jedoch nicht gut für langgestreckte Lichtquellen mit zwei Schenkeln verwenden, weil ein derartiger Reflektor nicht mehr sämtliches Licht an der Lichtquelle vorbeireflektieren könnte.

### Darstellung der Erfindung

Es ist Aufgabe der vorliegenden Erfindung, einen Reflektor gemäß dem Oberbegriff des Anspruchs 1 bereitzustellen, der auch im Falle einer langgestreckten Lichtquelle mit zwei Schenkeln sämtliches Licht an der Lichtquelle vorbei reflektiert. Eine weitere Aufgabe ist es, eine entsprechende Leuchte mit einem derartigen Reflektor anzugeben.

Diese Aufgabe wird durch die kennzeichnenden Merkmale des Anspruchs 1 gelöst. Besonders vorteilhafte Ausgestaltungen finden sich in den abhängigen Ansprüchen.

Wenn Strahlung, die von einer ausgedehnten Lichtquelle emittiert wird, auf die Quelle zurückreflektiert wird, geht im allgemeinen ein Teil davon durch Absorption verloren. Nachfolgend wird ein Reflektor für eine Strahlungsquelle mit zwei Schenkeln mit kreisförmigem oder elliptischem oder ähnlichem Querschnitt (z.B. eine Leuchtstofflampe in Kompaktform oder U-förmig gebogen) beschrieben, der alles Licht an der Lichtquelle vorbei reflektiert und damit Verluste durch Selbstabsorption vermeidet. Im einfachsten Fall werden außer der Forderung, daß keine Strahlung auf die Lichtquelle zurückreflektiert wird, keine weiteren Bedingungen berücksichtigt. In diesem Fall besitzt der Reflektor die Eigenschaft, daß er die kleinstmöglichen Abmessungen hat. Insbesondere bleibt die Winkelverteilung der Strahlungsstärke (Indikatrix) offen. Diese kann durch gezielte Abweichungen vom beschriebenen Reflektorprofil beeinflußt werden. Das hier entwickelte Berechnungsprinzip liefert also eine Grenzkurve, die in der Praxis an den jeweiligen Anwendungszweck angepaßt werden kann, wobei dann Kompromisse hinsichtlich Wirkungsgrad und/oder Reflektorgröße eingegangen werden können. In der Nähe der Lichtaustrittsöffnung kann die Schnittkontur des Reflektors beispielsweise durch Parabeln oder schräge Planflächen beschrieben sein.

Zum besseren Verständnis der Erfindung ist zunächst eine nähere Erläuterung der Eigenschaften von Evolventenreflektoren notwendig.

Der Grundgedanke ist an sich schon lange vorbekannt und wird anhand von Fig. 1 demonstriert. Eine Strahlungsquelle 1 hat einen kreisförmigen Querschnitt mit dem Radius R. Die von ihr emittierte Strahlung wird gerade dann vollständig an der Quelle vorbei reflektiert, wenn die Schnittlinie des Reflektors eine Evolvente ist (eine einfache Ableitung dieser spiralartigen Kurve ist beispielsweise gegeben in K. SÖRENSEN: Design of Optical Systems for Luminaires, The Lighting Journal, S. 5-7, März 1990). Eine Evolvente erfüllt die Bedingung, daß für jeden Teil des Reflektors gilt: Der von einem Punkt K auf der Oberfläche der Lichtquelle 1 tangential in Richtung auf einen beliebigen Reflektorpunkt L emittierte Grenzstrahl muß rechts an der Quelle vorbei reflektiert werden. Infolgedessen werden alle anderen von der Quelle in Richtung des Punktes L emittierten Strahlen bis hin zu einem auf der gegenüberliegenden Seite der Lichtquelle angeordneten Grenzpunkt M, einschließlich des von M ausgehenden Grenzstrahls (gestrichelte Linie), erst recht an der Lichtquelle vorbei reflektiert. Im Grenzfall, der die kleinstmögliche Reflektorform liefert, wird der Strahl KL in sich selbst reflektiert. Gemäß Fig. 1 ergibt sich daraus die mathematische Definition dieser Grenzkurve in differentieller Form:$\text{dϕ =} \sqrt{\text{(1/} \text{R} {\text{)}}^{\text{2}} \text{-(1/} \text{r} {\text{)}}^{\text{2}}} \text{dr}$ ϕ und r sind die Polarkoordinaten der Reflektorkurve. Die kleinstmögliche Reflektorkurve selbst erhält man durch graphische oder mathematische Integration von (1). Die Lösung läßt sich in geschlossener Form angeben:${\text{Φ(r)=Φ}}_{\text{0}} \text{± {} \sqrt{\text{(} \text{r} \text{/} \text{R} {\text{)}}^{\text{2}} \text{-1}} \text{+ arccos(R/r)}}$

Durch Φ₀ wird der Ansatzpunkt der Evolvente an der Oberfläche der Lichtquelle angegeben. Für obige Betrachtungen ist angenommen, daß die Lampenachse im Koordinaten-Ursprung (bei r = 0) liegt. Die Größe Φ₀ soll im folgenden als Drehwinkel bezeichnet werden.

Es ergibt sich eine Spirale, die im einfachsten Fall radial von der Lichtquellenoberfläche (Punkt B) ausgeht, siehe Fig. 1, und die in Fachkreisen als Evolvente bezeichnet wird. Die Evolvente ist eindeutig dem Umfang des Lampenquerschnitts, und damit i.a. dessen Radius R, zugeordnet.

Allgemein gilt, daß auch Reflektoren mit größeren als minimalen Abmessungen verwendet werden können:$\text{dϕ ≤} \sqrt{\text{(1/} \text{R} {\text{)}}^{\text{2}} \text{-(1/} \text{r} {\text{)}}^{\text{2}}} \text{dr}$

Von obiger Evolvente können im Prinzip beliebige Abschnitte als Reflektor ausgewählt werden. Insbesondere kann ein Abschnitt verwendet werden, der nicht an der Oberfläche der Lichtquelle ansetzt. Es kann auch zusätzlich das Spiegelbild verwendet werden, also eine Evolvente, die sich gegenläufig öffnet.

Für den an sich bekannten Fall der einschenkeligen Lichtquelle zeigt Figur 1 als Beispiel einen Reflektor 2 für eine Lichtquelle 1 mit kreisförmigem Querschnitt, dessen Schnittkurve 3 die oben genannten Bedingungen erfüllt. Von zwei gegenläufigen Evolventenzweigen 3a und 3b werden die Kurventeile AB und BF verwendet. Die Lichtaustrittsöffnung 4 (Ebene, die durch die Punkte A und F aufgespannt wird) liegt auf der Höhe der Lampen-Unterkante. Diese Anordnung strahlt damit nur in den unteren Halbraum. Die beiden Evolventenzweige wurden so zusammengefügt, daß sie im Scheitel, nämlich dem gemeinsamen Punkt B, von der Lampenoberfläche aus starten. Diese Anordnung liefert theoretisch die kleinsten Abmessungen für die Breite b und die Höhe h eines solchen Reflektors, nämlich b = 6,3 R und h = 2,5 R.

In der Praxis verwendet man zwei gegenläufige Evolventenzweige, deren Scheitel oberhalb der Oberfläche der Lichtquelle angeordnet ist.

Erfindungsgemäß kann durch eine geeignete Abwandlung obiges Prinzip auch auf Lampen mit zwei Schenkeln angewendet werden.

Um zu erreichen, daß trotz des zweiten Schenkels kein Licht auf die Lichtquelle zurückgeworfen wird, besteht die Schnittfläche des Reflektors aus insgesamt vier Evolventenzweigen. Je zwei sind einem Schenkel der Lichtquelle zugeordnet. Die Anordnung in bezug auf den anderen Schenkel ist axialsymmetrisch gespiegelt, wobei die Achse in der Mitte zwischen den Schenkeln verläuft.

Der Scheitel der beiden einem Schenkel zugeordneten Evolventenzweige ist nicht wie bisher hinter der Lichtquelle angeordnet (also von der Ebene der Lichtaustrittsöffnung gesehen in etwa in deren Normalen liegend), sondern dagegen um 90° gedreht und zwar zum zweiten Schenkel hin. Auch hier ist ein gewisser Spielraum zulässig, dessen Größe etwa dem oben definierten Winkeldurchmesser entspricht. Der Scheitel liegt also zwischen beiden Schenkein. Die Länge der beiden Evolventenzweige wird durch diese Anordnung sehr unterschiedlich. Die Winkellänge des längeren Zweigs beträgt mehr als 180°, die des kürzeren Zweigs deutlich weniger als 90°. Insbesondere der kürzere Zweig sorgt dafür, daß keine Strahlung vom ersten Schenkel auf den zweiten fällt.

Es handelt sich also erfindungsgemäß um einen Reflektor für eine ringförmige Lichtquelle oder eine langgestreckte Lichtquelle mit zwei Schenkeln, wobei die Kontur des Reflektors zumindest teilweise aus Abschnitten von Evolventen gebildet wird. Dabei berühren sich zwei Abschnitte in einem Scheitelpunkt. Insgesamt weist die Kontur vier Evolventenabschnitte auf, von denen je zwei gegenläufig orientierte Evolventen jeweils einem Schenkel der Lichtquelle zugeordnet sind. Die Anordnung ist rotationssymmetrisch (im Falle ringförmiger Lampen) oder axialsymmetrisch (im Falle einer langgestreckten Lichtquelle) in bezug auf eine Achse, die in der Mitte zwischen den beiden Schenkeln aufgespannt ist, wobei der Scheitelpunkt in etwa auf der die Mitte der Schenkel verbindenden Geraden liegt, so daß jeweils ein längerer und ein kürzerer Evolventenabschnitt (Zweig) einem Schenkel zugeordnet ist.

Der Scheitelpunkt S kann gegenüber der Verbindungsgeraden etwas versetzt sein. Er kann typisch um den Winkel ε = 10° bis 20° versetzt sein, wenn ε der Winkel zwischen der Geraden SO (Scheitelpunkt-Ursprung) und der Verbindungsgeraden zwischen den Schenkeln ist.

Sowohl die beiden längeren als auch die beiden kürzeren Evolventenzweige berühren sich normalerweise zwischen den beiden Schenkeln. Die beiden Berührungspunkte spannen eine (gedachte) Gerade auf, die die Symmetrieachse des Reflektors darstellt.

Die Kontur des Reflektors kann weitere Abschnitte besitzen, die die Indikatrix der nach außen abgegebenen Strahlung besser an die gewünschte Zielvorgabe anpassen. Insbesondere kann ein weiterer Abschnitt am längeren Evolventenzweig ansetzen und insbesondere Parabelform besitzen oder als schräge Planfläche ausgeführt sein.

Bevorzugt ist im Reflektor zwischen den beiden Schenkeln eine Stütz- bzw. Trennwandung ausgeführt. Die Trennwandung kann sich insbesondere zwischen den beiden Berührungspunkten (B und D in Fig. 2) der Evolventen erstrecken.

Für die Ausgestaltung der Trennwandung gibt es mehrere Möglichkeiten. In einem Ausführungsbeispiel hat die Trennwand zumindest die beiden kürzeren Evolventenzweige als Kontur. Insbesondere kann die Trennwand auch einen scheitelnahen Bereich der längeren Evolvente als Kontur mitumfassen. Ein Teil der kürzeren Evolventenzweige kann aber auch fehlen, insbesondere können diese Zweige auch ganz fehlen.

Häufig besitzt die Trennwand eine gegenüber der Evolvente vereinfachte Kontur, beispielsweise eine schräge oder gerade Wand.

Der erfindungsgemäße Reflektor kann als Rinnenreflektor für eine Leuchte verwendet werden, deren Lichtquelle eine Lampe ist, deren Kolben zwei parallele Schenkel besitzt. Dabei kann es sich insbesondere um eine elektrodenlose Lampe mit einem in sich geschlossenen Kolben handeln, wobei der Kolben in Draufsicht ein Rohr mit ovaler oder annähernd rechteckiger Form sein kann. Alternativ kann auch eine konventionelle Leuchtstofflampe mit gebogenem Rohr in U-Form oder eine andere Lichtquelle verwendet werden.

In der Praxis ist allerdings abzuwägen, ob die komplizierte Gestaltung der Trennwandung zwischen den Schenkel zugunsten eines schlechteren Leuchtenwirkungsgrads vereinfacht wird. Beispielsweise kann ein Teil des kürzeren Zweigs entfallen. Oder im Trennbereich wird die Reflektorkontur vereinfacht gewählt oder lediglich als gerader Trennsteg ausgeführt.

Als Lichtquelle kommt insbesondere eine ringförmige oder eine zweischenkelige elektrodenlose Lampe in Frage, bei der die beiden Schenkel des Lampengefäßes an beiden Enden miteinander verbunden sind und so ein geschlossenes Rohr bilden. Das in sich geschlossene Rohr bildet bevorzugt ein Oval oder abgerundetes Rechteck. Eine derartige Lampe ist beispielsweise in der PCT/EP96/03180 (Art. 54(3)) beschrieben. Im Prinzip ist aber jede andere Strahlungsquelle mit zwei Schenkeln ebenso geeignet.

Selbstverständlich können mehrere derartige Reflektorsysteme nebeneinander angeordnet werden, wobei im Prinzip auch Lampen mit vier oder auch mehr Schenkeln nebeneinander verwendet werden können.

### Figuren

Im folgenden soll die Erfindung anhand mehrerer Ausführungsbeispiele näher erläutert werden. Es zeigen schematisch:
- Figur 1: das Grundprinzip der Evolvente
- Figur 2: ein Ausführungsbeispiel eines Reflektors für eine zweischenkelige Lampe im Schnitt
- Figur 3: ein weiteres Ausführungsbeispiel eines derartigen Reflektors
- Figur 4: ein drittes Ausführungsbeispiel eines derartigen Reflektors
- Figur 5: ein viertes Ausführungsbeispiel eines derartigen Reflektors
- Figur 6: ein Ausführungsbeispiel einer Leuchte mit Reflektor
- Figur 7: ein weiteres Ausführungsbeispiel einer Leuchte mit Reflektor
- Figur 8: ein fünftes Ausführungsbeispiel eines derartigen Reflektors

### Beschreibung der Zeichnungen

Figur 1 wurde bereits weiter oben ausführlich erläutert.

Figur 2 zeigt einen erfindungsgemäßen Reflektor 5 für eine Lampe, deren Kolben einen ersten und zweiten langgestreckten Schenkel 6a und 6b besitzt. Die Reflektorkontur besteht aus insgesamt vier Evolventenzweigen 7a-d, von denen die beiden gegenläufig orientierten Evolventenabschnitte 7a und 7b dem ersten Schenkel 6a der Lichtquelle zugeordnet sind, während die beiden gegenläufig orientierten Evolventenabschnitte 7c und 7d dem zweiten Schenkel 6b der Lichtquelle zugeordnet sind.

Die Anordnung der Evolventenzweige ist axialsymmetrisch in bezug auf eine Ebene Z, die in der Mitte zwischen den beiden Schenkeln 6a und 6b aufgespannt ist. Die beiden gegenläufig orientierten Evolventenabschnitte 7a und 7b, die dem ersten Schenkel 6a der Lichtquelle zugeordnet sind, haben einen gemeinsamen Scheitelpunkt C, wobei dieser Scheitelpunkt auf der die Mitte der beiden Schenkel 6a und 6b verbindenden Geraden X liegt, so daß jeweils ein längerer (7a) und ein kürzerer (7b) Evolventenabschnitt (Zweig) dem ersten Schenkel 6a zugeordnet ist. In gleicher Weise, aber spiegelsymmetrisch, sind die beiden gegenläufig orientierten Evolventenabschnitte 7c und 7d dem zweiten Schenkel 6b der Lichtquelle zugeordnet, wobei der längere Zweig 7c und der kürzere Zweig 7d einen gemeinsamen Scheitelpunkt E auf der Geraden X besitzen.

Bei dieser Anordnung ist der Abstand a zwischen den beiden Schenkeln 6a und 6b gleich a = 2,1 R, die Breite des gesamten Reflektors ist b = 14,4 R und die Höhe h = 4,6 R.

Die Reflektorkontur besteht hier aus den Kurvenabschnitten AB, BC, CD, DE, EB und BF. Sie sind so ausgeführt, daß keine Strahlung auf die Quelle zurückreflektiert wird.

Die Abschnitte CD, DE, BC und EB sorgen aber zusätzlich auch dafür, daß keine Strahlung des einen Schenkels auf den anderen fällt. Natürlich ist im Einzelfall zu prüfen, welchen Lichtgewinn die an dieser Stelle komplizierte Reflektorform liefert.

Die beiden unteren Reflektorteile CD und DE und evtl. auch die oberen BC und EB können unter Preisgabe von Strahlung zumindest teilweise wegfallen.

Figur 3 zeigt einen Reflektor, der im wesentlichen dem in Figur 2 entspricht. Die Evolventenzweige 10a und 10b, die dem ersten Schenkel 11a zugeordnet sind, besitzen jedoch einen anderen Ursprung auf der Kolbenoberfläche, entsprechend einer anderen, kleineren Differenz des Drehwinkels. Bemerkenswert ist, daß die Abmessungen a, b und h (= Schenkelabstand, Breite und Höhe des Reflektors) kleiner werden. Es gilt hier: a= 1,35 R; b = 12,9 R und h = 4,2 R. Am stärksten nimmt also a ab. D.h., je näher die Punkte C und E an die Kolbenoberfläche rücken, um so kleiner kann der Abstand a zwischen den Schenkeln sein, ohne daß Strahlung auf die Lampe reflektiert wird.

Die in Figur 2 und 3 angegebenen Abmessungen a, b und h sind Rechenwerte ohne Berücksichtigung der physikalischen Reflektor-Wanddicke d. In der Praxis ist d bzw. 2d hinzuzurechnen. Auch die Dicke einer Trennwand (s.u.) ist nicht berücksichtigt.

In Figur 4 ist ein Reflektor gezeigt, der dahingehend modifiziert ist, daß der längere Evolventenzweig 14a, ausgehend vom Scheitel C, nicht bis zur Lichtaustrittsöffnung (Punkt A), sondern nur bis zum Punkt T₁ reicht. Von T₁ bis A ist ein Abschnitt der Reflektorkontur als Parabel 14c (oder auch als schräge Planfläche 14d, in Fig. 4 gestrichelt eingezeichnet) ausgeführt. Zwischen den beiden Schenkeln 15a und 15b ist ein Trennsteg 16 vorhanden, dessen Kontur den Abschnitten BC und BE der längeren Evolventenzweige und ein Teil der kürzeren Evolventenzweige 14b, nämlich CD bzw. ED, folgt. Der restliche Teil des kürzeren Evolventenzweigs 14b entfällt.

In Fig. 5 ist ein weiteres Ausführungsbeispiel eines rotationssymmetrischen oder axialsymmetrischen Reflektors gezeigt, bei dem die Scheitel S₁ und S₂ auf einer um etwa 10° gegenüber der Verbindungsgeraden X nach oben geneigten Geraden liegen, und zwar zwischen den beiden Schnittkreisen des Rings bzw. den beiden Schenkeln 22a und 22b eines als U geformten Kolbens. Die Trennwand 20 weist eine Kontur auf, die den Abschnitt BS₁ des längeren Evolventenzweigs 21a sowie eine Ersatzkontur für den kürzeren Evolventenzweig, nämlich eine Schräge 21b, umfaßt. Im Querschnitt ist die rechte Hälfte der Schnittfläche des Reflektors rotationssymmetrisch bzw. wieder spiegelbildlich zur linken Hälfte ausgeführt.

In Fig. 6a ist stark schematisch eine Leuchte 30 in Draufsicht von der Lichtaustrittsöffnung aus gezeigt für den Fall einer ringförmigen kompakten elektrodenlosen Leuchtstofflampe 31 mit einem Kolben 22. Figur 6b zeigt eine ähnliche Leuchte 40 mit einem Rinnenreflektor und einer U-förmigen Leuchtstofflampe 44, bei der der Verbindungsbogen 41 (gestrichelt eingezeichnet) und der Sockel 42 jeweils durch Blenden 43 kaschiert sind.

Figur 7 zeigt eine Leuchte 50 in Draufsicht von der Lichtaustrittsöffnung aus, die aus einem Rinnenreflektor 51, wie er nachfolgend in Figur 8 (oder auch beispielsweise in Figur 4 oder 5) beschrieben ist, in Verbindung mit einer elektrodenlosen Leuchtstofflampe 52 besteht. Die Leuchte besteht aus einem Gehäuse mit zwei langen Seiten 53 und zwei kurzen Seiten 55. Die Leuchtstofflampe 52 ist zentriert im Gehäuse untergebracht. Sie besteht aus einem rohrförmigen Entladungsgefäß, das eine geschlossene Schleife bildet, die aus zwei langen Schenkeln 54, 56 und zwei kurzen Verbindungsteilen 58, 60 besteht. Die Verbindungsteile 58, 60 sind jeweils von Ferrit-Trafokernen 62, 64 mit Wicklungen umgeben, mit deren Hilfe die Lampe auch im Reflektor befestigt ist. Die langen Schenkel 54, 56 sind achsparallel zur Achse des Rinnenreflektors 51 angeordnet.

Die kurzen Seiten 55 des Reflektors sind verspiegelt. Die Reflektorkontur besteht aus einem längeren Evolventenzweig, der sich von der Scheitellinie S₁ bis zur Öffnung an der den Punkt A enthaltenden Linie erstreckt. Der kürzere Evolventenzweig liegt zwischen den beiden Schenkeln 54, 56 und erstreckt sich vom Scheitel S₁ bis zu der den Endpunkt D enthaltenden Linie an der Lichtaustrittsöffnung. Statt des kürzeren Evolventenzweigs kann auch eine vereinfachte Kurvenform (z.B. eine Schräge wie in Fig. 5) verwendet werden.

In Figur 8 ist im Schnitt der Reflektor 51 für die elektrodenlose Leuchtstofflampe 52 mit zwei Schenkeln 54 und 56 gezeigt. Die Schenkel 54 und 56 sind durch Verbindungsteile 58, 60 (letzterer ist nicht sichtbar) mit mindestens einem Ferritkern 62 verbunden. Der Kern 62 ist durch ein Stützteil 65 am Gehäuse befestigt.

In einer konkreten Realisierung wird als Lampe eine elektrodenlose Leuchtstofflampe mit einer Leistung von 150 W verwendet, deren Schenkel einen Rohrdurchmesser von etwa 52 mm haben und damit wesentlich dicker als konventionelle Leuchtstofflampen sind. In einem Rinnenreflektor, der vollständig aus den vier Evolventenzweigen gebildet ist, erzielte diese Lampe einen Leuchtenwirkungsgrad von fast 90% gegenüber etwa 70 % bei einem konventionellen Rinnenreflektor. Das Reflektorgehäuse hat eine Breite von etwa 350 mm und eine Höhe von 110 mm. Der Abstand T der Lampenschenkel ist etwa 33 mm. Der Reflektor 51 ist ein Minimalreflektor, dessen Scheitelpunkte (bzw. eigentlich -Linien) S₁ und S₂ auf der Verbindungsgeraden X liegen und an den Schenkeln direkt aufliegen. Die Reflektorkontur besteht aus je zwei kurzen und langen Evolventenzweigen 59a, 59b und 61a, 61b. Das beigefügte kartesische Koordinatensystem vermittelt einen Eindruck von der Größe der Leuchte (Angaben in mm).

Verwendet man zur Verbesserung der Lichtverteilung nach außen hin schräge Planflächen (oder Parabeln), erhält man eine Leuchte mit nahezu kosinusförmiger Lichtverteilung.

## Patentansprüche

1. Reflektor für eine ringförmige Lichtquelle oder eine langgestreckte Lichtquelle mit zwei Schenkeln, wobei die Kontur des Reflektors zumindest teilweise aus Abschnitten von Evolventen gebildet wird, wobei zwei Abschnitte sich in einem Scheitelpunkt berühren, dadurch gekennzeichnet, daß die Kontur insgesamt vier Evolventenabschnitte (21a-d) aufweist, von denen je zwei gegenläufig orientierte Evolventen (21a, b) jeweils einem Schenkel (22a) der Lichtquelle zugeordnet sind, wobei die Anordnung rotationssymmetrisch oder axialsymmetrisch in bezug auf eine Symmetrieachse (Z) ist, die in der Mitte zwischen den beiden Schenkeln (22a, b) aufgespannt ist, wobei der Scheitelpunkt (S₁) in etwa auf der die Mitte der Schenkel verbindenden Geraden (X) liegt, so daß jeweils ein längerer (21a) und ein kürzerer (21b) Evolventenabschnitt (Zweig) einem Schenkel (22a) zugeordnet ist.

2. Reflektor nach Anspruch 1, dadurch gekennzeichnet, daß der Scheitelpunkt (S₁) gegenüber der Verbindungsgeraden (X) auf einer -vom Ursprung O aus gesehen- um bis zu etwa ± 20° geneigten Geraden liegt.

3. Reflektor nach Anspruch 1, dadurch gekennzeichnet, daß die Kontur des Reflektors weitere Abschnitte (14c) besitzt, die die Gleichmäßigkeit der Strahlung verbessern.

4. Reflektor nach Anspruch 3, dadurch gekennzeichnet, daß der weitere Abschnitt am längeren Evolventenzweig ansetzt und insbesondere Parabelform besitzt.

5. Reflektor nach Anspruch 1, dadurch gekennzeichnet, daß zwischen den beiden Schenkeln eine Trennwandung (20), die teilweise die Symmetrieachse einschließt, eingeführt ist.

6. Reflektor nach Anspruch 5, dadurch gekennzeichnet, daß die Trennwand zumindest die beiden kürzeren Evolventenzweige als Kontur hat.

7. Reflektor nach Anspruch 5, dadurch gekennzeichnet, daß die Trennwand im Bereich der kürzeren Evolventenzweige teilweise oder ganz fehlt.

8. Reflektor nach Anspruch 5, dadurch gekennzeichnet, daß die Trennwand eine gegenüber der Evolvente vereinfachte Kontur (21b) besitzt.

9. Reflektor nach Anspruch 5, dadurch gekennzeichnet, daß die Trennwand auch einen scheitelnahen Bereich der längeren Evolvente als Kontur mitumfaßt.

10. Leuchte (50) mit einem Reflektor nach Anspruch 1 und einer Lichtquelle, dadurch gekennzeichnet, daß die Lichtquelle eine Lampe (52) ist, deren Kolben zwei parallele Schenkel (54, 56) besitzt und deren Reflektor ein Rinnenreflektor (51) mit zwei langen (53) und zwei kurzen (55) Seiten ist.

11. Leuchte nach Anspruch 10, dadurch gekennzeichnet, daß die Lampe eine elektrodenlose Lampe mit einem in sich geschlossenen Kolben ist.

12. Leuchte nach Anspruch 11, dadurch gekennzeichnet, daß der Kolben eine Schleife mit ovaler oder annähernd rechteckiger Form ist.

13. Leuchte nach Anspruch 11, dadurch gekennzeichnet, daß auch in der Nähe der kurzen Seiten (55) reflektierende Flächen angebracht sind.

14. Leuchte (30) mit einem Reflektor nach Anspruch 1 und einer Lichtquelle, dadurch gekennzeichnet, daß die Lichtquelle eine Lampe (31) ist, deren Kolben Ringform besitzt und deren Reflektor rotationssymmetrisch in bezug auf die Achse des Rings ist.
